# EUROPÄISCHE PATENTSCHRIFT

(11) **EP 1 983 488 B1**
(45) Veröffentlichungstag und Bekanntmachung des Hinweises auf die Patenterteilung: **04.04.2012**
(21) Anmeldenummer: 08154323.3
(22) Anmeldetag: 10.04.2008
(51) Int. Cl.: G07C 5/00, G08G 1/127

(54) **Betriebsdatenerfassungssystem für Autobetonpumpen sowie Verfahren zur Erfassung von Arbeitsabläufen von Autobetonpumpen**
Operating information capturing system for automatic concrete pumps and method for recording work processes of automatic concrete pumps
Système de détection des données de fonctionnement pour pompes à béton automatiques et procédé de détection de processus de travail de pompes à béton automatiques

(30) Priorität: 20.04.2007 DE 102007019203
(43) Veröffentlichungstag der Anmeldung: 22.10.2008
(73) Patentinhaber: Putzmeister Engineering GmbH, 72631 Aichtal (DE)
(72) Erfinder: Marcec, Mijo, 72666 Neckartailfingen (DE)
(74) Vertreter: Wolf, Eckhard

(56) Entgegenhaltungen:
- EP-A- 1 321 742
- WO-A-2005/006260
- WO-A-2006/024185
- DE-A1- 19 521 914
- DE-A1-102005 018 301
- US-A1- 2005 171 660

## Beschreibung

### Stand der Technik

Die EP1321742A zeigt ein System zur Erfassung und Übertragung ortsbezogener und fahrzeuggestützter Informationen, wobei eine Vielzahl von Fahrzeugen wetterrelevante Zustandsdaten positionsbezogen an einen zentralen Rechner übermittelt und dieser aufgrund der empfangenen Daten ortsbezogene verkehrsrelevante Wetter- und Wegezustände bestimmt.

### Beschreibung

Die Erfindung betrifft ein Betriebsdatenerfassungssystem für Autobetonpumpen mit einem Zentralrechner, mit an je einen Bordrechner der Autobetonpumpen angeschlossenen Überwachungssensoren und/oder -signalgebern zur Erfassung von Betriebszuständen, mit einem bordeigenen, sattelitengestützten Positionserkennungssystem und mit einem zwischen den Bordrechnern und dem Zentralrechner kommunizierenden Datenfernübertragungssystem.

Ein etriebsdatenerfassungssystem für Autobetonpumpen ist zugleich eine Art Flottenmanagementsystem, das einem Betonpumpenbetreiber hilft, seine Maschinenflotte optimal zu disponieren. Die Autobetonpumpen sind mit einem satellitengestützten Positionserkennungssystem (z. B. GPS) sowie mit einem Bordcomputer ausgerüstet. Der Bordcomputer dient zur Übersendung von Maschinendaten an einen Zentralrechner einer Dispositionsstelle, beispielsweise über das Telefonnetz oder über das Internet. Die Übersendung der Betriebsdaten erfolgt stets vom Bordrechner der Autobetonpumpen zur Dispositionszentrale, wobei die Dispositionszentrale nicht aktiv in den Pumpenbetrieb eingreift. Ein wichtiges Problem in diesem Zusammenhang ist die exakte Ermittlung der Koordinaten der Baustelle, an denen die Autobetonpumpen zum Einsatz kommen. Wenn eine Baustelle neu eingerichtet wird und eine Autobetonpumpe das erste Mal dorthin fährt, gibt es im Zentralrechner noch keine austellenkoordinaten für diesen Arbeitseinsatz. Erst mit der Hinterlegung der austellenkoordinaten im Zentralrechner wird eine Baustelle definiert und registriert und zwar so, dass die von der Autobetonpumpe im Rahmen eines Pumpenbetriebs übermittelten Betriebsdaten dann dieser Baustelle zur Auswertung zugeschrieben werden.

Allerdings reichen die durch das Positionsbestimmungssystem übermittelten Koordinaten an den Zentralrechner allein nicht aus, um eine baustellenbezogene Betriebsdatenerfassung durchzuführen. Bisher war es hierfür erforderlich, dass der Betonpumpenfahrer bei Erreichen der Baustelle eine Positionsbestimmung an der Baustelle bewusst auslösen und an den Zentralrechner absenden musste. Es kam dadurch immer wieder vor, dass die Absendung der betreffenden Daten vergessen wurde, wodurch eine Zuordnung von Betriebsdaten zu einer bestimmten Baustelle erschwert oder unmöglich gemacht wurden.

Ausgehend hiervon, liegt der Erfindung die Aufgabe zugrunde, das bekannte Betriebsdatenerfassungssystem für Autobetonpumpen dahingehend zu verbessern, dass eine vollautomatische Erfassung von Betriebsdaten sowie ihre zuverlässige Verknüpfung mit den Positionsdaten einer Baustelle ermöglicht wird.

Zur Lösung dieser Aufgabe werden die in den Patentansprüchen 1 und 4 angegebenen Merkmalskombinationen vorgeschlagen. Vorteilhafte Ausgestaltungen und Weiterbildungen der Erfindung ergeben sich aus den abhängigen Ansprüchen.

Die erfindungsgemäße Lösung geht von der Erkenntnis aus, dass es bei Autobetonpumpen aufgrund spezieller, sensorisch erfassbarer Betriebszustände möglich ist, einen inaktiven Transportzustand von einem aktiven Arbeitszustand der Betonpumpe zu unterscheiden. Wenn nun im aktiven Arbeitszustand zugleich die Positionsdaten des bordeigenen Positionsbestimmungssystems übermittelt werden, ergibt sich ein Korrelationsfenster, das für die automatische Bestimmung der baustellenbezogenen Positionsdaten herangezogen werden kann. Um dies zu erreichen, wird gemäß der Erfindung eine im Zentralrechner befindliche Softwareroutine zur Verknüpfung von Positionsdaten der bordeigenen Positionsbestimmungssysteme und von ausgewählten Betriebszuständen der bordeigenen Überwachungssensoren und/oder Signalgeber vorgeschlagen, die eine Auswerteroutine zur automatischen Ermittlung eines Korrelationsfensters für baustellenbezogene Betriebszustände und Positionsdaten umfasst. Mit dieser Softwareroutine ist es möglich, die aktuellen Baustellenkoordinaten ohne persönlichen Eingriff des Betonpumpenfahrers zu erfassen und an den Zentralrechner weiterzugeben.

Um dies durchführen zu können, sind gemäß der Erfindung verschiedene Varianten von Überwachungssensoren und/oder Signalgebern möglich, nämlich solche, die
- auf das Ausfahren von Stützbeinen und eines Abstützsystems,
- auf das Ausfahren eines Verteilermastes einer Betonpumpe,
- auf die Aktivierung eines Fernsteuergeräts,
- auf ein Einschaltsignal eines Nebenabtriebs,
- auf Hub- oder Schwenkbewegungen einer Förderpumpe oder Förderweiche,
- auf die Beendigung eines Arbeitvorgangs oder das Abschalten der Autobetonpumpe
als ausgewählte Betriebszustände der Autobetonpumpe ansprechen.

Vorteilhafterweise weist der Bordrechner ein Zählwerk zum Aufaddieren der Hübe sowie eine Recheneinheit zur Ermittlung der Fördermenge innerhalb des Korrelationsfensters auf.

Die Erfindung bezieht sich ferner auf ein Verfahren zur rechnerunterstützten Erfassung von Arbeitsabläufen von Autobetonpumpen, bei welchem Daten von Bordrechnern der Autobetonpumpen an einen Zentralrechner durch Datenfernübertragung übertragen werden, und bei welchem zugleich geographische Positionsdaten und Betriebsdaten der mobilen Arbeitsmaschinen erfasst werden. Erfindungsgemäß werden die Positionsdaten und die Betriebsdaten ausgewählter Arbeitsabläufe der einzelnen Arbeitsbetonpumpen unter Bildung von Korrelationsfenstern miteinander verknüpft, wobei aus dem Verlauf der erfassten Betriebsdaten innerhalb des Korrelationsfensters baustellenbezogene Arbeitsergebnisse der im Einsatz befindlichen Autobetonpumpen ermittelt und im Zentralrechner zur weiteren Auswertung gespeichert werden.

Verschiedene Lösungsalternativen der Erfindung sehen vor, dass
- das Ausfahren von Stützbeinen der Autobetonpumpen,
- das Ausfahren eines Verteilermastes der Autobetonpumpen,
- die Aktivierung eines Fernsteuergeräts,
- das Einschaltsignal eines Nebenabtriebs,
- die Hub- oder Schwenkbewegungen einer in der Autobetonpumpe enthaltenen Förderpumpe oder Förderweiche,
- die Beendigung eines Arbeitsvorgangs oder das Abschalten der Autobetonpumpe

in Form von Betriebsdaten erfasst und mit bordbezogenen geographischen Positionsdaten verknüpft werden.

Im Folgenden wird die Erfindung anhand der in der Zeichnung in schematischer Weise dargestellten Ausführungsbeispiele näher erläutert. Es zeigen
- Fig. 1: ein Schema eines Betriebsdatenerfassungssystems für Autobetonpumpen mit Zentralrechner und satellitengestützten Positionserkennungssystemen;
- Fig. 2a und b: ein Ablaufschema eines Arbeitsvorgangs einer Autobetonpumpe auf einer Baustelle mit zentraler Betriebsdatenerfassung auf einer neu angelegten Baustelle und auf einer wiederholt angefahrenen Baustelle.

Das in Fig. 1 gezeigte Betriebsdatenerfassungssystem ist Bestandteil eines Flottenmanagementsystems, das einem Betonpumpenbetreiber hilft, seine Maschinenflotte optimal zu disponieren.

Für die Betriebsdatenerfassung ist jede Autobetonpumpe 10 mit einem Bordrechner BC, mit Überwachungssensoren 12 oder Signalgebern zur Erfassung von Betriebszuständen sowie mit je einem bordeigenen Satelliten 14 gestützten Positionserkennungssystem 16 (GPS) bestückt. Das Flottenmanagement wird von einer Dispositionszentrale aus unter Verwendung eines Zentralrechners 18 gesteuert, der über ein Datenfernübertragungssystem 20 mit den Bordrechnern BC der Autobetonpumpen 10 kommuniziert. Die Datenfernübertragung erfolgt beispielsweise über ein Funknetz unter Einbeziehung des lnternets. Dem Zentralrechner 18 kommt ausschließlich eine Dispositionsaufgabe zu. Er greift nicht unmittelbar in die Steuerung der Autobetonpumpen 10 ein. Die Datenübertragung erfolgt stets von den Bordrechnern BC der Autobetonpumpen 10 zu dem Zentralrechner 18.

Eine wesentliche Idee der Erfindung besteht darin, dass bei Autobetonpumpen aufgrund spezieller, über die Sensoren 12 erfassbarer Betriebszustände es möglich ist, einen aktiven Arbeitszustand der Autobetonpumpe 10 von einem inaktiven Transportzustand zu unterscheiden. Beim aktiven Einsatz der Autobetonpumpe 10 werden beispielsweise
- die Stützbeine 22 eines Abstützsystems auf dem Untergrund abgestützt,
- der Betonverteilermast 24 von seiner auf dem Fahrgestell abgelegten Transportstellung in eine Verteilerstellung gebracht,
- ein Nebenabtrieb des Antriebsmotors zur Betätigung der Hydraulikaggregate eingeschaltet
- oder eine Fernsteuerung aktiviert.

Weiter können während des Arbeitsablaufs
- Hubbewegungen der Förderpumpe
- oder Schwenkbewegungen der Förderweiche
sensorisch abgegriffen werden.

Die charakteristischen Betriebszustände werden dazu genutzt, um dem Zentralrechner 18 zu signalisieren, dass die Autobetonpumpe sich auf einer Baustelle befindet. Eine Besonderheit der Erfindung besteht nun darin, dass sich im Zentralrechner 18 eine Softwareroutine zur Verknüpfung von Positionsdaten der bordeigenen Positionserkennungssysteme 16 und von ausgewählten Betriebszuständen der bordeigenen Überwachungssensoren 12 und/oder Signalgeber befindet, die eine Auswerteroutine zur automatischen Ermittlung eines Korrelationsfensters für baustellenbezogene Betriebszustände und Positionsdaten umfasst.

In den Figuren 2a und 2b sind zwei verschiedene Fallbeispiele in Form von Flussdiagrammen dargestellt, die das Korrelationsfenster bei der Ermittlung der Baustellenkoordinaten aufzeigen. Die jeweils untere Reihe mit den rhombischen Feldern beziehen sich auf Betriebszustände der Autobetonpumpe (PUMPE), während die obere Reihe mit den langgestreckten ovalen Feldern den Datenfluss im Zentralrechner des Dispositionszentrums (DISPO) andeuten. Die einzelnen Zeitfenster sind einander über die Datenfernübertragung zugeordnet. Beide Figuren zeigen einen Ausschnitt aus dem Betriebsablauf beim Disponieren von Autobetonpumpen innerhalb eines Korrelationsfensters, das mit der Baustelleankunft beginnt und mit der Baustellenabfahrt endet.

Die Fig. 2a zeigt den Fall, in welchem die Koordinaten der Baustelle bei der ersten Baustellenanfahrt noch unbekannt und noch nicht hinterlegt sind. Die an den Zentralrechner 18 gemeldeten Positionsdaten stammen ausschließlich von den Autobetonpumpen 10, die erst nach Abstellen auf der Baustelle die baustellenbezogenen Koordinatenwerte abgeben. Um die automatische Positionserfassung zu gewährleisten, werden die geographischen Positionsdaten mit zwei speziellen Betriebszuständen korreliert, die in ihrer Gesamtheit eindeutig den Betriebszustand kennzeichnen. Dies sind in dem gezeigten Fall ein Signal über den eingeschalteten Nebenabtrieb sowie ein Signal über den Beginn des Pumpvorgangs. Aus Gründen der Zuverlässigkeit wird nicht das Signal des ersten Hubs ausgewertet, sondern das Ergebnis der Hubzählung bis zum fünfzigsten Hub abgewartet. Nur dadurch ist sichergestellt, dass tatsächlich Beton gefördert und nicht etwa ein Reinigungsvorgang oder ein Probelauf ausgeführt wird. Nur wenn beide Signale vorhanden sind, ist sichergestellt, dass es sich bei dem zugleich abgegebenen geographischen Positionssignal um die Koordinaten der Baustelle handelt. Am Ende des Korrelationsfensters wird die Pumpe ausgeschaltet und das Pumpende an den Zentralrechner gemeldet. Dies ist dann der Fall, wenn der Nebenabtrieb ausgeschaltet ist und die Baustellenkoordinaten verlassen werden. Damit wird die Baustellenabfahrt signalisiert.

Ein zweites Ausführungsbeispiel nach Fig. 2b zeigt das Korrelationsfenster für den Fall, dass eine bereits bekannte Baustelle von einer Autobetonpumpe 10 wiederholt angefahren wird. Die Baustellenkoordinaten sind hier bereits hinterlegt. Beim Anfahren der Autobetonpumpe erkennt der Zentralrechner die hinterlegten Koordinaten der Baustelle. Die Betriebsdaten werden in gleicher Weise an den Zentralrechner gemeldet, wie im Falle der Fig. 2a, allerdings ohne dass die Baustellenkoordinaten nochmals neu festgelegt werden müssen. Die Hubzählung dient dem ausschließlichen Zweck der Bestimmung der an der Baustelle geförderten Betonmenge. Am Ende des Korrelationsfensters wird wiederum das Pumpende und die Baustellenabfahrt für weitere Dispositionszwecke aus den übertragenen Betriebsdaten übernommen und ausgewertet.

## Patentansprüche

1. Betriebsdatenerfassungssystem für Autobetonpumpen, mit einem Zentralrechner (18), mindestens einer mobilen Autobetonpumpe (10), mit an einen Bordrechner (BC) der Autobetonpumpe (10) angeschlossenen Überwachungssensoren (12) und/oder Signalgebern zur Erfassung von Betriebszuständen, mit einem bordeigenen, satellitengestützten Positionserkennungssystem (16), und mit einem zwischen den Bordrechnern (BC) und dem Zentralrechner (18) kommunizierenden Datenfernübertragungssystem (20), **gekennzeichnet durch** eine im Zentralrechner befindliche Softwareroutine zur Verknüpfung von Positionsdaten des bordeigenen Positionserkennungssystems (16) und von ausgewählten, einen aktiven Arbeitszustand von einem inaktiven Transportzustand der Autobetonpumpe unterscheidenden Betriebszuständen der bordeigenen Überwachungssensoren und/oder Signalgeber, die eine Auswerteroutine zur automatischen Ermittlung eines Korrelationsfensters für baustellenbezogene Betriebszustände und Positionsdaten umfasst, wobei mindestens ein Überwachungssensor (12) oder Signalgeber vorgesehen ist, der
- auf das Ausfahren von Stützbeinen (22)
- und/oder auf das Ausfahren eines Verteilermasts (24)
- und/oder auf die Aktivierung eines Fernsteuergeräts
- und/oder auf ein Einschaltsignal eines Nebenabtriebs
- und/oder auf Hub- oder Schwenkbewegungen einer Förderpumpe oder Förderweiche
als ausgewählter Betriebszustand der Autobetonpumpe anspricht.

2. Betriebsdatenerfassungssystem nach Anspruch 1, **dadurch gekennzeichnet, dass** ein Zählwerk zum Aufaddieren der Hübe sowie eine Recheneinheit zur Ermittlung der Fördermenge innerhalb des Korrelationsfensters vorgesehen ist.

3. Betriebsdatenerfassungssystem nach Anspruch 1 oder 2, **dadurch gekennzeichnet, dass** mindestens ein Überwachungssensor (12) oder Signalgeber vorgesehen ist, der auf die Beendigung eines Arbeitsvorgangs oder das Abschalten der Autobetonpumpe (10) anspricht.

4. Verfahren zur rechnerunterstützten Erfassung von Arbeitsabläufen von Autobetonpumpen, bei welchem Daten zwischen dem Bordrechner einer der Autobetonpumpen und einem Zentralrechner durch Datenfernübertragung ausgetauscht werden, und bei welchem geographische Positionsdaten sowie Betriebsdaten der mobilen Autobetonpumpe (10) erfasst werden, **dadurch gekennzeichnet, dass** die Positionsdaten und die Betriebsdaten ausgewählter, einen aktiven Arbeitszustand von einem inaktiven Transportzustand der Autobetonpumpe unterscheidender Arbeitsabläufe der Autobetonpumpe (10) unter Bildung eines Korrelationsfensters miteinander verknüpft werden, und dass aus dem Verlauf der erfassten Betriebsdaten innerhalb des Korrelationsfensters baustellenbezogene Arbeitsergebnisse der im Einsatz befindlichen Autobetonpumpe (10) ermittelt und im Zentralrechner zur weiteren Auswertung abgespeichert werden, wobei
- das Ausfahren von Stützbeinen (22) einer der Autobetonpumpen (10)
- und/oder das Ausfahren eines Verteilermasts einer der Autobetonpumpen (10)
- und/oder die Aktivierung eines Fernsteuergeräts für eine der Autobetonpumpen (10)
- und/oder das Einschaltsignal eines Nebenabtriebs einer der Autobetonpumpen (10)
- und/oder die Hub oder Schwenkbewegungen einer in der Autobetonpumpe (10) enthaltenen Förderpumpe oder Förderweiche
in Form von Betriebsdaten erfasst und mit bordbezogenen geographischen Positionsdaten korreliert werden.

5. Verfahren nach Anspruch 4, **dadurch gekennzeichnet, dass** die Hub-oder Schwenkbewegungen der Förderpumpe oder Förderweiche gezählt und zur Ermittlung einer Fördermenge ausgewertet werden.

6. Verfahren nach Anspruch 4 oder 5, **dadurch gekennzeichnet, dass** die Beendigung eines Arbeitsvorgangs oder das Abschalten der Autobetonpumpe (10) in Form von Betriebsdaten erfasst und mit den bordbezogenen geographischen Positionsdaten verknüpft werden.

## Claims

1. Operating data acquisition system for truck-mounted concrete pumps, having a central computer (18), at least one mobile truck-mounted concrete pump (10), having monitoring sensors (12) and/or signal generators which are connected to an on-board computer (BC) of the truck-mounted concrete pump (10) and are intended to detect operating states, having an on-board, satellite-based position detection system (16), and having a long-distance data transmission system (20) which communicates between the on-board computers (BC) and the central computer (18), **characterized by** a software routine which is in the central computer and is intended to link position data from the on-board position detection system (16) and selected operating states of the on-board monitoring sensors and/or signal generators, which operating states distinguish an active operating state from an inactive transport state of the truck-mounted concrete pump, said software routine comprising an evaluation routine for automatically determining a correlation window for construction-site-related operating states and position data, provision being made of at least one monitoring sensor (12) or signal generator which responds
- to the extension of supporting legs (22),
- and/or to the extension of a placing boom (24),
- and/or to the activation of a remote control device,
- and/or to a switch-on signal from a power take-off,
- and/or to lifting or pivoting movements of a feed pump or feed diverter
as the selected operating state of the truck-mounted concrete pump.

2. Operating data acquisition system according to Claim 1, **characterized in that** a counter for adding the lifting movements and a computation unit for determining the delivery quantity within the correlation window are provided.

3. Operating data acquisition system according to Claim 1 or 2, **characterized in that** provision is made of at least one monitoring sensor (12) or signal generator which responds to the completion of an operation or the disconnection of the truck-mounted concrete pump (10).

4. Method for the computer-aided detection of operating sequences of truck-mounted concrete pumps, in which data are interchanged between the on-board computer of one of the truck-mounted concrete pumps and a central computer by means of long-distance data transmission, and in which geographical position data and operating data of the mobile truck-mounted concrete pump (10) are acquired, **characterized in that** the position data and the operating data of selected operating sequences of the truck-mounted concrete pump (10), which operating sequences distinguish an active operating state from an inactive transport state of the truck-mounted concrete pump, are linked to one another with the formation of a correlation window, and **in that** construction-site-related operating results of the truck-mounted concrete pump (10) in use are determined from the profile of the acquired operating data within the correlation window and are stored in the central computer for further evaluation,
- the extension of supporting legs (22) of one of the truck-mounted concrete pumps (10),
- and/or the extension of a placing boom of one of the truck-mounted concrete pumps (10),
- and/or the activation of a remote control device for one of the truck-mounted concrete pumps (10),
- and/or the switch-on signal of a power take-off of one of the truck-mounted concrete pumps (10),
- and/or the lifting or pivoting movements of a feed pump or feed diverter contained in the truck-mounted concrete pump (10)
being detected in the form of operating data and being correlated with on-board geographical position data.

5. Method according to Claim 4, **characterized in that** the lifting or pivoting movements of the feed pump or feed diverter are counted and are evaluated in order to determine a delivery quantity.

6. Method according to Claim 4 or 5, **characterized in that** the completion of an operation or the disconnection of the truck-mounted concrete pump (10) is detected in the form of operating data and is linked to the on-board geographical position data.

## Revendications

1. Système d'acquisition de données d'exploitation pour pompes à béton automotrices, comprenant un ordinateur central (18), au moins une pompe à béton automotrice mobile (10), avec des capteurs de surveillance (12) et/ou des codeurs de signaux raccordés à un ordinateur de bord (BC) de la pompe à béton automotrice (10) pour détecter des états opérationnels, comprenant un système de détection de position (16) embarqué propre assisté par satellite et comprenant un système de télétransmission de données (20) qui communique entre les ordinateurs de bord (BC) et l'ordinateur central (18), **caractérisé par** une routine logicielle se trouvant dans l'ordinateur central pour lier des données de position du système de détection de position (16) embarqué propre et des états opérationnels choisis des capteurs de surveillance embarqués propres et/ou des codeurs de signaux qui différencient un état de travail actif d'un état de transport inactif, laquelle inclut une routine d'interprétation pour déterminer automatiquement un créneau de corrélation pour des états opérationnels et des données de position en rapport avec un chantier, au moins un capteur de surveillance (12) ou un codeur de signal étant prévu, lequel réagit à :
- la sortie des béquilles (22)
- et/ou à la sortie d'un mât de distribution (24)
- et/ou à l'activation d'une commande à distance
- et/ou à un signal de mise en marche d'un entraînement auxiliaire
- et/ou aux mouvements de course ou de pivotement d'une pompe de transport ou d'un aiguillage de transport
en tant qu'état opérationnel sélectionné de la pompe à béton automotrice.

2. Système d'acquisition de données d'exploitation selon la revendication 1, **caractérisé en ce qu'**il est prévu un compteur pour additionner les courses ainsi qu'une unité de calcul pour déterminer le volume transporté à l'intérieur du créneau de corrélation.

3. Système d'acquisition de données d'exploitation selon la revendication 1 ou 2, **caractérisé en ce qu'**il est prévu au moins un capteur de surveillance (12) ou un codeur de signal qui réagit à l'achèvement d'une opération de travail ou à la mise à l'arrêt de la pompe à béton automotrice (10).

4. Procédé d'acquisition assistée par ordinateur d'opérations de travail de pompes à béton automotrices, selon lequel des données sont échangées par télétransmission entre l'ordinateur de bord de l'une des pompes à béton automotrices et un ordinateur central, et selon lequel des données de position géographiques ainsi que des données d'exploitation des pompes à béton automotrices mobiles (10) sont acquises, **caractérisé en ce que** les données de position et les états opérationnels d'opérations de travail choisies de la pompe à béton automotrice (10) qui différencient un état de travail actif d'un état de transport inactif sont liés entre eux en formant un créneau de corrélation, et **en ce que** les résultats du travail en rapport avec le chantier de la pompe à béton automotrice (10) qui se trouve en service sont déterminés à partir de l'évolution des données d'exploitation acquises à l'intérieur du créneau de corrélation et sont enregistrés dans l'ordinateur central en vue d'une interprétation ultérieure,
- la sortie des béquilles (22) de l'une des pompes à béton automotrices (10)
- et/ou la sortie d'un mât de distribution de l'une des pompes à béton automotrices (10)
- et/ou l'activation d'une commande à distance pour l'une des pompes à béton automotrices (10)
- et/ou le signal de mise en marche d'un entraînement auxiliaire de l'une des pompes à béton automotrices (10)
- et/ou les mouvements de course ou de pivotement d'une pompe de transport ou d'un aiguillage de transport qui se trouve dans la pompe à béton automotrice (10)
étant acquis sous la forme de données d'exploitation et mis en corrélation avec des données de position géographique embarquées propres.

5. Procédé selon la revendication 4, **caractérisé en ce que** les mouvements de course ou de pivotement de la pompe de transport ou de l'aiguillage de transport sont comptés et interprétés pour la détermination d'un volume transporté.

6. Procédé selon la revendication 4 ou 5, **caractérisé en ce que** l'achèvement d'une opération de travail ou la mise à l'arrêt de la pompe à béton automotrice (10) est détecté(e) sous la forme de données d'exploitation et lié(e) avec les données de position géographique embarquées propres.
